# EUROPÄISCHE PATENTSCHRIFT

(11) **EP 2 243 458 B1**
(45) Veröffentlichungstag und Bekanntmachung des Hinweises auf die Patenterteilung: **20.06.2012**
(21) Anmeldenummer: 10003992.4
(22) Anmeldetag: 15.04.2010
(51) Int. Cl.: A61H 23/02, A61H 1/00

(54) **Schwingungs-Fitness-Plattform**
Oscillation fitness platform
Plateforme oscillante de fitness

(30) Priorität: 21.04.2009 DE 102009018053
(43) Veröffentlichungstag der Anmeldung: 27.10.2010
(73) Patentinhaber: Wheli Inter AG, 6300 Zug (CH)
(72) Erfinder: Dresch, Klaus, 79669 Zell im Wiesental (DE); Hefel, Andreas, 8267 Berlingen (CH)
(74) Vertreter: Riebling, Peter

(56) Entgegenhaltungen:
- WO-A1-2007/030000
- DE-U1-202008 014 272
- FR-A1- 2 912 923
- US-A- 5 112 045
- US-A1- 2007 219 052

## Beschreibung

Gegenstand der Erfindung ist eine Schwingungs-Fitness-Plattform nach dem Oberbegriff des Anspruchs 1.

Die Rüttel-Fitness-Plattformen üblicher Bauart sind massiv und schwer, haben eine starre ungefederte Trittplatte, sind für Feuchträume ungeeignet und eine Sound-Rhythmus-Bewegung ist nicht möglich. Der Stromverbrauch liegt teilweise über 300 Watt.

In der Gebrauchsmusterschrift DE 202 17 341 U1 wird eine Vorrichtung gezeigt, die mechanischen Schwingungen erzeugt und auf den menschlichen Körper überträgt. Das Prinzip beruht auf einem Vibrationsmotor mit Unwuchtmasse, der die erzeugten Schwingungen über eine Trittplatte auf den menschlichen Körper überträgt. Entscheidend bei dieser Ausführungsform ist, dass die mechanischen Schwingungen weitgehend nur in senkrechter Richtung auf den Körper übertragen werden und dass die Trittplatte nicht ausreichend gegenüber dem Boden gedämpft ist.

Die DE 203 10 517 U1 zeigt ein Bein- und Fußtrainingsgerät. Mithilfe eines regelbaren Netzteils und eines Niederspannungsmotors werden Vibrationen über zwei Pedale an die Füße abgegeben.
Nachteilig ist dabei, dass die Pedale völlig ungefedert sind und das Gerät ein sehr hohes Eigengewicht hat. Das Dokument WO-A-2007/030000 zeigt ein Fitness Gerät mit einer Schwingplatte und einem Dämpfungssystem.

Der Erfindung liegt deshalb die Aufgabe zugrunde, eine universelle Schwingungs-Fitness-Plattform zu schaffen, welche mit geringem Energieaufwand (von 5 bis 95 Watt) neuartige diagonale, kreisförmige Pendelschwingungen erzeugt und eine gute Abfederung bei Geh- und Hüpfbewegungen realisiert.
Zusätzlich sollten eine Änderung der Schwingung durch akustische Signale und der Einsatz in Feuchträumen möglich sein.

Zur Lösung der gestellten Aufgabe ist die Erfindung durch die technische Lehre des Anspruches 1 gekennzeichnet.

Wesentliches Merkmal der Erfindung ist, dass sich eine Schwingplatte mittels des Schwingsystems diagonal gefedert auf einem Luftring kreisförmig, pendelnd und schwingend bewegt.

Mit der gegebenen technischen Lehre ergibt sich der wesentliche Vorteil, dass ein Schwingsystem mit Unwuchtgewicht diagonale Schwingungen mittig auf eine frei bewegliche Schwingplatte überträgt. Die auf einem Luftring gelagerte Schwingplatte erzeugt kreisförmig, wippende Schwingungen, die sich mit unterschiedlicher Amplitude vom Mittelpunkt (gering) zum Rand (stark) verändern.

Ein wesentlicher Vorteil gegenüber den üblichen Rüttel-Plattformen liegt in der Dämpfung mithilfe des Luftringes. Als Luftring kann ebenso jede andere Form wie ein Oval oder Mehreck Verwendung finden. Dies bedeutet, jeder gasgefüllte Stützkörper als Tragekörper für das Sprungtuch dienen kann. Über den Luftdruck im Luftring kann die Federwirkung der Schwingplatte eingestellt werden. Die Vibrationen der Schwingplatte werden durch den Luftring nur wenig bedämpft, sodass ein hoher Wirkungsgrad erreicht wird. Insgesamt kann somit ein sehr körper,- bzw. gelenkschonender Bewegungsablauf während des Trainings erzielt werden.
Der Luftring kann in verschiedenen Größen ausgeführt werden. Größere Baugrößen ermöglichen ein Liegen der trainierenden Person auf der jeweiligen Schwingplatte.

Ein weiterer Vorteil liegt in dem weitaus geringeren Gewicht der Schwingungs-Fitness-Plattform gegenüber den handelsüblichen Rüttel-Plattformen. Der Einsatz des Luftrings trägt dabei wesentlich zur Gewichtsreduzierung bei und ermöglicht einen leichten Transport des Gerätes.

In die Schwingungs-Fitness-Plattform ist ein Lautsprechersystem eingebaut, das unter der Schwingplatte einen hörbaren Schall erzeugt. Hierbei dient das gespannte Sprungtuch als zusätzliche Membran. Dadurch werden die Schwingungen des Schwingungserzeugers mit rhythmischen Schwingungen überlagert und modifiziert. Der Sound für das Lautsprechersystem wird von einem externen Mp3- oder CD-Player über ein Kabel übertragen.

Die Einstellung der Frequenz, Drehzahl, Drehrichtung und Sound erfolgt über einen Regler von Hand oder automatisch vom einem Sound-Controller.
Im Sound-Controller werden tiefe Töne herausgefiltert, um damit die Drehzahl (Frequenz) des Servomotors im Rhythmus der Musik zu verändern. Mithilfe eines Umschalters wird eine Drehrichtungsumkehr des Motors ermöglicht.

Für einen netzfreien Betrieb wird die Schwingungs-Fitness-Plattform mit einem Akkumulator ausgestattet. Dadurch ist ein Einsatzgebiet nahezu überall möglich.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt durch die Schwingungs-Fitness-Plattform
- Figur 2:: Darstellung der Schwingungs-Fitness-Plattform in der Feuchtraum Anwendung
- Figur 3:: Darstellung des Schwingsystems

In Figur 1 ist schematisiert die Schwingungs-Fitness-Plattform dargestellt. Die Schwingplatte 1 wird über ein Sprungtuch 5 am Luftring 6 befestigt. Der Luftring 6 besteht aus einem in sich geschlossenen, mit Luft oder einem anderen gasförmigen Medium gefüllten Reifen. Weitere Ausführungsformen des Luftringes können eine ovale Form oder ein Mehreck sein. Entscheidend bei der erfindungsgemäßen Ausführungsform ist, dass der Luftring 6 als Grundgestell für die gesamte Schwingplattenanordnung 1, 2, 3, 5 dient und zusätzlich die Funktion des Dämpfungselementes gegenüber dem Boden übernimmt. In einer bevorzugten Ausführungsform ist der Luftring 6 als kreisrunder Reifen ausgebildet, wobei das Sprungtuch 5 eine Seite der ringförmigen Ausnehmung überspannt. Als Luftring 6 kann somit jeder Luftführende Schlauch eingesetzt werden, wie er z.B. dem Fachmann von Automobilen oder aus dem Nutzfahrzeugbereich bekannt ist.

Für die Feuchtraumanwendung wird der Luftring auf der Unterseite mit einer haftbeschichteten Oberfläche versehen, um einen sicheren und festen Stand zu gewährleisten.

Die Schwingplatte 1 besteht bevorzugt aus einer Siebdruckplatte, Sperrholzplatte oder einem anderen dafür geeigneten Material. Das Material sollte die hohen Sprungkräfte des Benutzers samt dessen Gewicht beschädigungsfrei aufnehmen.

Das Sprungtuch 5 ist an dem Luftring 6 befestigt. In einer Ausgestaltungsform wird das Sprungtuch 5 mit dem Luftring verleimt. Es kann aber ebenfalls vernäht oder eingehakt werden.
Als Material für das Sprungtuch 5 kann eine PP-Mashfolie oder eine PVC-Gewebefolie verwendet werden. Ebenso können alle Arten von Tüchern verwendet werden, die im Feuchtraumeinsatz Verwendung finden.

Das Schwingsystem 3 und der Lautsprecher 2 werden mittig unter die Schwingplatte 1 befestigt. Die Schwingplatte ist dabei so aufgehängt, dass sie 360° diagonal schwingen kann. Dabei wird das Sprungtuch 5 zwischen die Springplatte 1 geklemmt und somit eine Verbindung zu dem tragenden und dämpfenden Luftring hergestellt. Die Abmessungen der Springplatte sind kleiner als die des Sprungtuches, um zu gewährleisten, dass das Sprungtuch einen elastischen Ringbereich zwischen seiner Einspannung am Luftring und seiner Befestigung an der Springplatte 1 bildet. Somit überträgt das Sprungtuch 5 die auf der Springplatte 1 entstehenden vertikalen und diagonalen Schwingungen auf den radial außen liegenden Luftring, der aufgrund seiner Luftfüllung elastisch verformbar ausgebildet ist.

Die Figur 2 zeigt die Schwingungs-Fitness-Plattform als Ausführungsform bei Feuchtraumanwendung. Hierbei kann die Plattform unter einer Dusche 9 oder in einem dampfhaltigen Raum verwendet werde. Ein Einsatzgebiet in Nassbereichen wie z.B.: einem Pool oder Jacuzzi ist ebenfalls möglich.

Bei dieser Ausführung befindet sich das Schwingsystem 3 in einem wasserdichten Gehäuse 8.
Zwischen der oberen und unteren Schwingplatte 1 aus Edelstahllochblech wird das wasserdurchlässige Sprungtuch 5 geklemmt.

Figur 3 zeigt den Aufbau des Schwingsystems (ohne Lautsprecher) mit einem Scheibenläufermotor 16. Der Scheibenläufermotor überträgt über zwei PU-Kupplungen 10 und eine Aluwelle 12 das Drehmoment auf das Unwuchtgewicht 4. Um den richtigen Schwingeffekt zu erzeugen, wird das Unwuchtgewicht 4 mit einem Mindestabstand von beispielsweise 250 mm über die Verbindungsstangen 15 von der Schwingplatte 1 entfernt montiert.
Am Flanschlager 11 ist das Unwuchtgewicht 4 drehbar befestigt und überträgt die Schwingungen über mindestens zwei, vorzugsweise vier Verbindungsstangen 15 auf die Schwingplatte 1.

Der Scheibenläufermotor 16 erzeugt kreisförmige pendelnde Schwingungen in diagonaler Ebene und überträgt diese auf die Schwingplatte 1. Diese Schwingungen werden in diagonaler Richtung auf den auf der Schwingplatte 1 stehenden Benutzer eingeleitet. Dadurch besteht der Vorteil, dass die Fuß- und Beingelenke im Wesentlichen nur diagonale Schwingungskomponenten erfahren, ohne dass starke, vertikale Rüttelbewegungen die Gelenke belasten.

Durch die diagonalen Auslenkungen der Schwingplatte 1 wird der Gleichgewichtssinn des Benutzers geschult und gleichzeitig auch die an der Beibehaltung des Gleichgewichtes tätige Muskulatur. Somit findet auch ein Training der Körpermuskulatur, insbesondere der kleinen Muskelgruppen der Wirbelsäule und der beteiligten Bänder statt.

### Zeichnungslegende

- 1.: Schwingplatte
- 2.: Lautsprecher
- 3.: Schwingsystem
- 4.: Unwuchtmasse
- 5.: Sprungtuch
- 6.: Luftring
- 7.: Bodenplatte
- 8.: Gehäuse
- 9.: Dusche
- 10.: Kupplung
- 11.: Flanschlager
- 12.: Aluwelle
- 13.: Silentgummi
- 14.: Schraubverbindung
- 15.: Verbindungsstange
- 16.: Scheibenläufermotor

## Patentansprüche

1. Schwingungs-Fitness-Plattform zur Übertragung und Erzeugung von mechanischen und rhythmischen Schwingungen auf den menschlichen Körper, der auf einer Schwingplatte (1) ruht, umfassend die Schwingplatte und ein mit der Schwingplatte gekoppeltes Schwingsystem (3) mit mindestens einer Unwuchtmasse (4) und einem bodenseitigen Dämpfungssystem, **dadurch gekennzeichnet, dass** das Dämpfungssystem einen in sich geschlossenen luftring umfasst, wobei sich die Schwingplatte (1) mittels des Schwingsystems (3) auf dem in sich geschlossenen Luftring (6) kreisförmig, pendelnd und schwingend bewegt und wobei der Luftring (6) als rotationssymmetrischer Körper ein seinen Innenraum überspannendes Sprungtuch (5) trägt, an dem die Schwingplatte (1) befestigt ist.

2. Schwingungs-Fitness-Plattform nach Anspruch 1, **dadurch gekennzeichnet, dass** das Sprungtuch (5) auf dem oberen Umfang des Luftrings (6) befestigt ist und dass die Schwingplatte (1) mit radialem Abstand von der Befestigung des Sprungtuches auf dem Luftring mit dem Sprungtuch verbunden ist.

3. Schwingungs-Fitness-Plattform nach einem Anspruch 1 oder 2, **dadurch gekennzeichnet, dass** die Schwingplatte (1) klemmend und auswechselbar auf dem Sprungtuch befestigt ist.

4. Schwingungs-Fitness-Plattform nach einem der Ansprüche 1 bis 3, **dadurch gekennzeichnet, dass** über den Luftdruck im Luftring die Federwirkung der Schwingplatte einstellbar ist.

5. Schwingungs-Fitness-Plattform nach einem der Ansprüche 1 bis 4, **dadurch gekennzeichnet, dass** der Luftring für den Einsatz in Feuchträumen an der Unterseite eine haftbeschichtete Oberfläche hat.

6. Schwingungs-Fitness-Plattform nach einem der Ansprüche 1 bis 5, **dadurch gekennzeichnet, dass** die Schwingplatte (1) rhythmus- und frequenzgesteuerte Schwingungen erzeugt.

7. Schwingungs-Fitness-Plattform nach einem der Ansprüche 1 bis 6, **dadurch gekennzeichnet, dass** die Schwingplatte (1) mithilfe eines Lautsprechers (2) Sound und Schall überträgt.

8. Schwingungs-Fitness-Plattform nach einem der Ansprüche 1 bis 7, **dadurch gekennzeichnet, dass** die Schwingplatte (1) vom Rand zur Mitte unterschiedlich starke Schwingungen erzeugt.

9. Schwingungs-Fitness-Plattform nach einem der Ansprüche 1 bis 8, **dadurch gekennzeichnet, dass** die Geh- und Hüpfbewegungen durch den Luftring (6) abgefedert werden.

10. Schwingungs-Fitness-Plattform nach einem der Ansprüche 1 bis 9, **dadurch gekennzeichnet, dass** ein netzfreier Akkubetrieb möglich ist.

11. Schwingungs-Fitness-Plattform nach einem der Ansprüche 1 bis 10, **dadurch gekennzeichnet, dass** das Sprungtuch (5) wasserdurchlässig ist.

12. Schwingungs-Fitness-Plattform nach einem der Ansprüche 1 bis 11, **dadurch gekennzeichnet, dass** eine Änderung der Schwingung des Schwingsystems (3) durch akustische Signale stattfindet.

13. Schwingungs-Fitness-Plattform nach einem der Ansprüche 1 bis 12, **dadurch gekennzeichnet, dass** die Einstellung der Schwingfrequenz und des Sounds über einen Regler von Hand erfolgt.

14. Schwingungs-Fitness-Plattform nach einem der Ansprüche 1 bis 13, **dadurch gekennzeichnet, dass** die Einstellung der Schwingfrequenz und des Sounds automatisch über einen Soundcontroller erfolgt.

15. Schwingungs-Fitness-Plattform nach einem der Ansprüche 1 bis 14, **dadurch gekennzeichnet, dass** als Musikquelle für den Lautsprecher (2) ein MP3-, ein CD-Player oder ein ähnliches Musikabspielgerät angeschlossen werden kann.

## Claims

1. Oscillation fitness platform for transmitting and generating mechanical and rhythmic oscillations to the human body, which rests on an oscillating plate (1), comprising the oscillating plate and an oscillating system (3) coupled to the oscillating plate with at least one unbalanced mass (4) and a damping system on the base side, **characterised in that** the damping system comprises a closed air ring, the oscillating plate (1) moving by means of the oscillating system (3) on the closed air ring (6) in a circular, pendulum-like and oscillating manner and the air ring (6), as a rotationally symmetrical body, carrying a jumping mat (5) spanning its interior, on which the oscillating plate (1) is fixed.

2. Oscillation fitness platform according to claim 1, **characterised in that** the jumping mat (5) is fastened on the upper periphery of the air ring (6) and **in that** the oscillating plate (1) is connected to the jumping mat at a radial spacing from the fastening of the jumping mat on the air ring.

3. Oscillation fitness platform according to claim 1 or 2, **characterised in that** the oscillating plate (1) is fastened to the jumping mat in a clamping and exchangeable manner.

4. Oscillation fitness platform according to any one of claims 1 to 3, **characterised in that** the resilience of the oscillating plate can be adjusted by the air pressure in the air ring.

5. Oscillation fitness platform according to any one of claims 1 to 4, **characterised in that** the air ring has an adhesive-coated surface on the lower side for use in damp spaces.

6. Oscillation fitness platform according to any one of claims 1 to 5, **characterised in that** the oscillating plate (1) has rhythm-controlled and frequency-controlled oscillations.

7. Oscillation fitness platform according to any one of claims 1 to 6, **characterised in that** the oscillating plate (1) transmits sound and acoustic noise by means of a loudspeaker (2).

8. Oscillation fitness platform according to any one of claims 1 to 7, **characterised in that** the oscillating plate (1) produces oscillations of different strength from the edge to the centre.

9. Oscillation fitness platform according to any one of claims 1 to 8, **characterised in that that** the walking and jumping movements are cushioned by the air ring (6).

10. Oscillation fitness platform according to any one of claims 1 to 9, **characterised in that** mains-free battery operation is possible.

11. Oscillation fitness platform according to any one of claims 1 to 10, **characterised in that** the jumping mat (5) is water-permeable.

12. Oscillation fitness platform according to any one of claims 1 to 11, **characterised in that** a change in the oscillation of the oscillating system (3) takes place by means of acoustic signals.

13. Oscillation fitness platform according to any one of claims 1 to 12 **characterised in that** the oscillating frequency and the sound are adjusted by hand by means of a regulator.

14. Oscillation fitness platform according to any one of claims 1 to 13, **characterised in that** the oscillating frequency and the sound are automatically adjusted by a sound controller.

15. Oscillation fitness platform according to any one of claims 1 to 14, **characterised in that** an MP3 player, a CD player or a similar music playing device can be connected as the music source for the loudspeaker (2).

## Revendications

1. Plate-forme vibrante de fitness pour transmettre et produire des vibrations mécaniques et rythmiques sur le corps humain placé sur une plaque vibrante (1), comprenant ladite plaque vibrante et un système vibrant (3) qui est couplé à celle-ci et qui comporte au moins une masse déséquilibrée (4) et un système d'amortissement côté sol, **caractérisée en ce que** le système d'amortissement comprend un anneau pneumatique fermé sur lui-même, étant précisé que la plaque vibrante (1) décrit à l'aide du système vibrant (3) un mouvement circulaire, oscillant et vibrant sur l'anneau pneumatique fermé sur lui-même (6), et que l'anneau pneumatique (6), sous la forme d'un corps à symétrie de révolution, porte une toile de saut (5) qui couvre son espace intérieur et à laquelle est fixée la plaque vibrante (1).

2. Plate-forme vibrante de fitness selon la revendication 1, **caractérisée en ce que** la toile de saut (5) est fixée sur la circonférence supérieure de l'anneau pneumatique (6) et **en ce que** la plaque vibrante (1) est reliée à la toile de saut à une distance radiale de la fixation de ladite toile de saut sur l'anneau pneumatique.

3. Plate-forme vibrante de fitness selon l'une des revendications 1 ou 2, **caractérisée en ce que** la plaque vibrante (1) est fixée sur la toile de saut par serrage et de manière à pouvoir être changée.

4. Plate-forme vibrante de fitness selon l'une des revendications 1 à 3, **caractérisée en ce que** par l'intermédiaire de la pression d'air dans l'anneau pneumatique, l'action de ressort de la plaque vibrante est réglable.

5. Plate-forme vibrante de fitness selon l'une des revendications 1 à 4, **caractérisée en ce que** l'anneau pneumatique, en vue d'une utilisation dans des espaces humides, présente sur son côté inférieur une surface à moitié enduite.

6. Plate-forme vibrante de fitness selon l'une des revendications 1 à 5, **caractérisée en ce que** la plaque vibrante (1) produit des vibrations à rythme et fréquence commandés.

7. Plate-forme vibrante de fitness selon l'une des revendications 1 à 6, **caractérisée en ce que** la plaque vibrante (1) transmet du son à l'aide d'un haut-parleur (2).

8. Plate-forme vibrante de fitness selon l'une des revendications 1 à 7, **caractérisée en ce que** la plaque vibrante (1) produit des vibrations plus ou moins fortes du bord vers le centre.

9. Plate-forme vibrante de fitness selon l'une des revendications 1 à 8, **caractérisée en ce que** les mouvements de marche et de sautillement sont amortis par l'anneau pneumatique (6).

10. Plate-forme vibrante de fitness selon l'une des revendications 1 à 9, **caractérisée en ce qu'**un fonctionnement sur batterie, sans secteur, est possible.

11. Plate-forme vibrante de fitness selon l'une des revendications 1 à 10, **caractérisée en ce que** la toile de saut (5) est perméable à l'eau.

12. Plate-forme vibrante de fitness selon l'une des revendications 1 à 11, **caractérisée en ce qu'**une variation de la vibration du système vibrant (3) a lieu grâce à des signaux acoustiques.

13. Plate-forme vibrante de fitness selon l'une des revendications 1 à 12, **caractérisée en ce que** le réglage de la fréquence de vibrations et du son se fait à la main grâce à un régulateur.

14. Plate-forme vibrante de fitness selon l'une des revendications 1 à 13, **caractérisée en ce que** le réglage de la fréquence de vibrations et du son se fait automatiquement par l'intermédiaire d'un élément de commande du son.

15. Plate-forme vibrante de fitness selon l'une des revendications 1 à 14, **caractérisée en ce que** l'on peut raccorder comme source musicale pour le haut-parleur (2) un lecteur MP3, un lecteur de CD ou un lecteur de musique similaire.
